# EUROPÄISCHE PATENTSCHRIFT

(11) **EP 2 440 737 B1**
(45) Veröffentlichungstag und Bekanntmachung des Hinweises auf die Patenterteilung: **16.09.2015**
(21) Anmeldenummer: 10730031.1
(22) Anmeldetag: 08.06.2010
(51) Int. Cl.: E21B 17/02, H01R 39/18, H01R 39/08

(54) **VORRICHTUNG ZUM VERBINDEN VON ELEKTRISCHEN LEITUNGEN FÜR BOHR- UND PRODUKTIONSANLAGEN**
DEVICE FOR CONNECTING ELECTRICAL LINES FOR BORING AND PRODUCTION INSTALLATIONS
DISPOSITIF PERMETTANT DE RELIER DES CONDUITES ÉLECTRIQUES ET DESTINÉ À DES INSTALLATIONS DE FORAGE ET DE PRODUCTION

(30) Priorität: 08.06.2009 AT 8812009
(43) Veröffentlichungstag der Anmeldung: 18.04.2012
(73) Patentinhaber: think and vision GmbH, 8700 Leoben (AT)
(72) Erfinder: SCHEIBELMASSER, Anton, A-8054 Graz (AT); LAMIK, Abdelrhani, A-8700 Leoben (AT); LAMIK-THONHAUSER, Bouchra, A-8792 St. Peter-Freienstein (AT)
(74) Vertreter: Beer & Partner Patentanwälte KG
(86) Internationale Anmeldenummer: PCT/AT2010/000202
(87) Internationale Veröffentlichungsnummer: WO 2010/141969

(56) Entgegenhaltungen:
- EP-A2- 0 860 902
- DE-U1- 9 116 310
- US-A- 3 518 609
- US-A- 4 304 456
- US-A- 4 557 538
- US-A- 4 857 006
- US-A- 6 123 561
- US-A1- 2006 124 354
- US-A1- 2011 217 861
- US-B1- 6 780 037

## Beschreibung

Die Erfindung betrifft eine Vorrichtung zum Verbinden von elektrischen Leitungen an miteinander verschraubbaren, im wesentlichen rohrförmigen Verbindungselementen von Gestängerohren. Unterschiedliche Beispiele sind in den Dokumenten US 3,518,609 US 4,557,538 und US 6, 123, 561 zu finden.

Ein wesentliches Element bei modernen Erdol-, Erdgas- bzw. Geothermiebohrungen ist die Datenerfassung während des Bohrvorgangs. Das gleiche gilt aber auch für die Konstruktion des Bohrlochs bzw. die anschließende Erdöl-, Gas- bzw. Warmwasserproduktion. Nur durch die Erfassung der jeweiligen, relevanten Messgrößen kann eine Bohrung sicher, effizient und ökonomisch betrieben werden. Ein Problem entsteht allerdings bei der Echzeitdatenübertragung von Messdaten zur Oberfläche der Bohranlage. Aus mehreren Kilometern Tiefe sollen die Daten mit einer hohen Datenrate (z.B. 200kBaud) übertragen werden.

Derzeit werden an Bohranlagen zum Teil einfache Stahlrohre ohne Verkabelung verwendet. Die Rohre werden in regelmäßigen Abständen (z.B. 9 Meter) verschraubt. Auf diese Weise ersteht ein mehrere Kilometer langes Bohrgestänge, an dessen Ende sich der Bohrmeißel befindet. Im Inneren der Rohre befindet sich die Spülflüssigkeit (Mud) die vielerlei Funktionen während des Bohrvorgangs erfüllt. Eine dieser Funktionen ist im Stand der Technik die Übertragung von Daten mittels Druckpulsen. Da diese Kommunikation sehr langsam ist (z.B. 10 Baud) wurden verstärkt Verfahren gesucht, die andere Übertragungsmechanismen verwenden (Sonar, Ströme über das Erdreich etc.). Am effizientesten haben sich Lösungen dargestellt, die mit einer Verkabelung des Bohrgestänges verbunden sind (Strom, Licht etc.). Sobald das Bohrgestänge mittels elektrischer Kabel oder leitfähiger Schichten verbunden ist, ist eine Hochgeschwindigkeitsdatenübertragung möglich.

Dabei sind prinzipiell zwei Verfahren möglich. Einige Prototypen arbeiten mit galvanischen Verbindungen zwischen den einzelnen Rohren des Gestänges. Teilweise kommerziell verfügbare Systeme verwenden eine magnetische Kopplung zwischen den Rohren. Die derzeit eingesetzte magnetische Kopplung erlaubt nur die Datenübertragung.

Die Absicht, einen Bohrstrang zu verkabeln stößt auf mehrere Probleme gleichzeitig.

Stahlrohre müssen mit hitzebeständigen, Mud-beständigen, druckbeständigen Kabeln gefertigt bzw. nachgerüstet werden ohne dass die Tragkraft des Bohrstrangs beeinflusst und das Personal beim Verschrauben der Rohre behindert wird.

Um eine Datenübertragung im Bohrstrang zu ermöglichen muss das Problem der elektrischen Verbindung zwischen den Rohren gelöst werden. Die elektrische Verbindung muss zuverlässig, einfach und robust bei der mechanischen Verbindung der Rohre (drehende Bewegung) hergestellt werden. Die größte Herausforderung eine elektrische Verbindung zustande zu bringen, die Strom und/oder Daten übertragen kann, ist die Schraubbewegung während des Verschraubungsprozesses der einzelnen Bohrgestänge (Rohre). Außerdem stellt der Bohrprozess, durch hohe Verschmutzung und Flüssigkeiten aller Art, eine raue Umgebung dar. Diese Herausforderung soll überwunden werden um ein erfolgreiches, einsatzfähiges System zu entwickeln.

Gelöst wird diese Aufgabe bei einer Vorrichtung die eingangs genannten Art dadurch, dass an einem Verbindungselement ein erstes elektrisches Kontaktelement fest angeordnet ist und dass am anderen Verbindungselement ein zweites elektrisches Kontaktelement in Drehrichtung des Verbindungselementes verschiebbar angeordnet ist.

Die Konstruktion löst das Problem, dass bei der Verschraubung der beiden Verbindungselemente zwei Bewegungskomponenten auftreten, nämlich eine in Umfangsrichtung und eine in Achsrichtung der Verbindungselemente. Aufgrund des Umstandes, dass eines der beiden Kontaktelement in Umfangsrichtung beweglich ist, kann es sich bei der Herstellung der elektrischen bzw. galvanischen Verbindungen zwischen den beiden Kontaktelement mit dem anderen Verbindungselement mitdrehen, so dass die beiden Verbindungselemente nur noch über die axiale Bewegungskomponente miteinander verbunden werden müssen.

In einer bevorzugten Ausführungsform der Erfindung ist das bewegliche Kontaktelement an einem am Verbindungselement drehbar angeordneten Ring angeordnet, wobei der Ring bevorzugt ein Außenring eines Schleifrings ist. Schleifringe sind in der Elektrotechnik bewährte und robuste Bauteile, die auch im vorliegenden Fall zum Einsatz kommen können, um die drehende Bewegungskomponente während der Verbindung der beiden Verbindungselemente zu kompensieren.

Die vorgestellte Lösung ist für eine Daten- und Energieübertragung im Bohrgestänge basierend auf verkabelten Rohren (z.B. Stahl- oder CFK- bzw. GFK-Rohre) geeignet, deren Verkabelung an den Rohrenden galvanisch verbunden ist.

Die Verkabelung kann mit einem zweiadrigen, hitzebeständigen Spannungsversorgungskabel erfolgen, welches in einem Schutzrohr (chemische Beständigkeit) verlegt wird. An der Oberfläche können in dieses Kabel sowohl elektrische Energie als auch Daten eingespeist werden. Im Fall des drehenden Bohrstrangs erfolgt dies mit Schleifringen. Im Rohr wird dieses Kabel zu einem Verbindungselement geleitet, welches eine gut leitfähige Verbindung zum nächsten Rohr herstellt.

Für die Einspeisung der Energie kann vorzugsweise Gleichspannung im Netzspannungsbereich verwendet werden. Die Anpassung an alle möglichen Versorgungsnetze erfolgt ein Mal zentral vor der Einspeisung.

Zusätzlich zur Datenkommunikation kann auch das Problem der Energieversorgung der Datenübertragungselemente (Modem, Repeater, Transceiver etc.) auftreten. Da das Bohrgestänge mehrere Kilometer lang werden kann (z.B. 20 km) ist das Problem der Datenübertragung über lange Leitungen zu lösen. Hochgeschwindigkeitsdatenübertragungen (z.B. Feldbussysteme) sind nur für einige 100 Meter ohne Repeater verwendbar. Der Einsatz von vielen Repeatern setzt aber eine ausreichende Spannungsversorgung voraus. Diese ist aber bei großen Distanzen und vielen Repeatern auf Grund der Spannungsabfälle problematisch. Der Einbau von Batterien in die Repeater löst zwar das Problem der Energieübertragung, führt aber zu schlecht wartbaren, unzuverlässigen Systemen (Batteriewechsel, Batterieausfall). Durchaus problematisch ist auch der Einbau von Repeatern in das Bohrgestänge auf Grund des mangelnden Platzes.

Zur Lösung des Problems wird bei der Erfindung vorgeschlagen, dass an die elektrischen Leitungen eine Trägerfrequenzanlage angeschlossen ist.

Für die Einspeisung der Daten mit Hilfe einer Trägerfrequenzanlage kann ein Narrow-Band OFDM (orthogonal frequency divison multiplex, multi carrier) Verfahren verwendet werden. Dieses Verfahren ist auch unter "Power Line Communication (PLC)" bekannt. Modems, die dieses Verfahren verwenden werden zur Zeit in elektrischen Energienetzen zur Fernwartung oder Zählerfernauslesung verwendet (Distributed Line Communication, DLC). Es gelingt damit über herkömmliche Energieversorgungsleitungen ohne Zusatzverkabelung Informationen über mehrere Kilometer ohne Repeater mit Datenraten von einigen hundert Kilobaud auszutauschen.

Mit einem solchen Modem werden die Daten auf die Spannungsversorgung in mehreren Trägerfrequenzen aufmoduliert, mit Schleifringen in den Bohrstrang eingespeist und im drehenden Bohrstrang über die Verbindungselemente an den Rohrenden zur Empfangsstelle (Verbraucher, elektronisches Messsystem) im Bohrloch übertragen. Mehrere solcher Modems können durch die angeschlossene Spannungsversorgung nicht nur Energie, sondern auch Daten empfangen bzw. senden.

Vorteile dieser Problemlösung liegen unter anderem darin, dass durch die Verwendung der PLC Modulation keine getrennte Verkabelung für die Datenkommunikation notwendig ist. Diese Lösung ist daher ökonomisch. Für die erwünschte Bohrstranglänge (ca. 20km) sind keine Repeater notwendig, was Platz- bzw. Energieprobleme löst. Da keine getrennte Datenverkabelung notwendig ist, entfallen zusätzliche galvanische Kontakte an den Rohrverbindungen. Da keine Repeater notwendig sind, wird die notwendige Menge an Energie derart reduziert, dass bei einer ökonomischen Wahl des notwendigen Leiterquerschnitts (z.B. 4-6mm²) eine Netzspannung (z.B. 400V) ausreicht um die geforderte Energie (z.B. 200W) an einen ca. 20km entfernten Verbraucher zu bringen.

Das Vorhandensein einer permanenten Energieversorgung ermöglicht die Kühlung von elektronischen Systemen im Bohrstrang und ermöglicht dadurch eine größere Bohrtiefe (Temperaturkoeffizient in der Bohrung ca. 3.3°C/100m) bzw. längere Aufenthaltsdauer. Energie und Datenversorgung ermöglicht eine Reihe neuer Anwendungen. Eine Begrenzung der Versorgungsspannung auf z.B. 400V ermöglicht die Wahl eines Standardkabels (z.B. 240/400V) und reduziert die benötigten Isolationsabstände im mechanischen Design der Systemkomponenten im Vergleich zu Hochspannungssystemen.

Weitere bevorzugte Ausführungsformen der Erfindung sind Gegenstand der übrigen Unteransprüche.

Weitere Merkmale und Vorteile der Erfindung ergeben sich aus der nachfolgenden Beschreibung eines bevorzugten Ausführungsbeispiels der Erfindung unter Bezugnahme auf die Zeichnungen.

Es zeigt:
- Fig. 1: eine Ausführungsform einer erfindungsgemäßen Vorrichtung in einer explosionsartigen-Darstellung,
- Fig. 2: die Vorrichtung im zusammengebauten Zustand im Schnitt,
- Fig. 3: ein Detail der Vorrichtung vom Fig. 2 in vergrößertem Maßstab,
- Fig. 4: einen Teil der erfindungsgemäßen Vorrichtung
- Fig. 5: ein Detail vom Fig. 4 in vergrößertem Maßstab,
- Fig. 6: einen weitern Teil der erfindungsgemäßen Vorrichtung,
- Fig. 7: einen anderen Teil der erfindungsgemäßen Vorrichtung
- Fig. 8: einen Teil der erfindungsgemäßen Vorrichtung in einer explosionsartigen Darstellung,
- Fig. 9: einen Schnitt durch einen Teil der erfindungsgemäßen Vorrichtung,
- Fig. 10: einen Schnitt durch anderen Teil der erfindungsgemäßen Vorrichtung,
- Fig. 11: ein Gestängerohr mit einer Box und einem Pin und
- Fig. 12: ein Detail der Box am Gestängerohr von Fig. 11.

In Fig. 1 ist eine Ausführungsform einer erfindungsgemäßen Vorrichtung dargestellt, die zum Verbinden von Gestängerohren 32, zum Beispiel von Bohrsträngen bei Bohranlagen, dient. Die erfindungsgemäße Vorrichtung weist ein erstes Verbindungselement 1, das in der Folge als "Pin" bezeichnet wird, und ein zweites Verbindungselement 2, das in der Folge als "Box" bezeichnet wird, auf. Der Pin 1 und die Box 2 werden auf nicht dargestellte Weise mit Gestängerohren 32 verbunden, die beispielsweise aus Stahl, CFK oder GFK hergestellt sein können. Der Innendurchmesser des Pin 1 und der Box 2 entspricht im Wesentlichen dem Innendurchmesser der Gestängerohre 32, wogegen der Außendurchmesser des Pin 1 und der Box 2 größer als der Außendurchmesser der Gestängerohre 32 ist.

Am Pin 1 sind ein Schleifring 3 und ein Fangring 4 drehbar aufgenommen, die im zusammengebauten Zustand von einem Außenring 5 umgeben sind. Der Durchmesser des Außenrings 5 ist geringfügig größer als der Durchmesser von Pin 1 und Box 2 und aus einem verschleißfesten Material hergestellt, so dass er als Verschleißteil dienen kann, der problemlos ausgewechselt werden kann und den Pin 1 und die Box 2 vor einem übermäßigen Verschleiß schützt. An seinem der Box 2 zugewandten Ende 6 weist der Pin 1 einen sich konisch verjüngenden Außendurchmesser mit einem Außengewinde auf. Die Box 2 weist demgegenüber an ihren dem Pin 1 zugewandten Ende 7 einen sich konisch erweiternden Innendurchmesser mit dem gleichen Kegelwinkel und einem Innengewinde auf. Der Pin 1 und die Box 2 können auf diese Weise durch wenige Drehungen über eine relativ große Länge miteinander verschraubt werden.

Der Schleifring 3 besteht, wie Fig. 8 im Detail zeigt, aus einem Innenring 8, der am Pin 1 angeordnet ist, und einem Außenring 9, der gegenüber dem Innenring 8 in Umfangsrichtung verdrehbar ist. In Achsrichtung ist der Außenring 9 gegenüber dem Innenring 8 fixiert. Der Schleifring 3 ist - abgesehen von nachfolgend noch erläuterten Details - im Übrigen wie an sich aus dem Stand Technik bekannt aufgebaut.

Am Außenring 9 sind im dargestellten Ausführungsbeispiel zwei elektrische Kontaktelemente in Form von Kontaktstiften 10 angeordnet, welche mit Bürsten des Außenrings 9 elektrisch verbunden sind. Es können gleich viele Kontaktstifte 10 wie Schleifkontakte am Schleifring 3 vorhanden sein. Es ist aber auch möglich, um eine besonders sichere elektrische Verbindung zu schaffen, je Schleifkontakte auch beispielsweise zwei Kontaktstifte 10 vorzusehen. Alternativ ist es auch möglich, standardmäßig mehr Schleifkontakte als Kontaktstifte 10 vorzusehen, um bei Bedarf die Möglichkeit weiterer elektrischer Verbindungen zwischen dem Pin 1 und der Box 2 zur Verfügung zu stellen.

In den Fig. 5 und 6 ist der Fangring 4 detaillierter dargestellt. Er weist im dargestellten Ausführungsbeispiel vier Durchtrittsöffnungen 11 für Kontaktstifte 10 auf. Außerdem weist er auf der dem Schleifring 3 zugewandten Seite Aufnahmen 12 (im dargestellten Ausführungsbeispiel elf Aufnahmen 12) für Druckfedern 13 auf, die sich an der Stirnfläche 14 des Außenrings 9 abstützen. Die Druckfedern 13 werden im zusammengedrückten Zustand vollständig in den Aufnahmen 12 aufgenommen. Auf der den Aufnahmen 12 bzw. Druckfedern 13 gegenüberliegenden Seite ist am Fangring 4 ein Fangstift 15 in Achsrichtung gegen eine nicht dargestellte Druckfeder verschiebbar gelagert. Auf der gleichen Seite, auf der sich der Fangstift 15 befindet, sind die Durchtrittsöffnungen 11 von einer Abdichtung 16 verschlossen, die allerdings von den Kontaktstiften 10 durchdrungen werden kann und nach dem Zurückziehen der Kontaktstifte 10 die Durchtrittsöffnungen 11 auch wieder verschließt.

Am Außenumfang des Fangrings 4 ist auf der dem Schleifring 3 zugewandten Seite auf einem Wulst 17 ein Dichtungsring 18, beispielsweise ein O-Ring, angeordnet. Der Außenring 5 ist über ein Gewinde 21 mit dem Pin 1 verschraubt und der Fangring 4 liegt mit seinem Dichtungsring 18 an der Innenseite des Außenrings 5 dichtend an. Am Pin 1 ist des weiteren noch eine Nut 19 im Bereich unter dem Fangring 4 angeordnet, in welcher ein Dichtungsring 20, beispielsweise ein O-Ring, liegt, der außerdem an der Innenseite des Fangrings 4 dichtend anliegt. Durch das Gewinde 21 und die Dichtungsringe 18 und 20 kann der Raum, in welchem der Schleifring 3 liegt, dicht abgeschlossen werden.

Auf der dem Fangring 4 zugewandten Seite weist die Box 2 einerseits eine Fangöffnung 22 für den Fangstift 15 und andererseits Kontaktelemente in Form von zwei Kontaktbuchsen 23 auf. Da im in den Zeichnungen dargestellten Ausführungsbeispiel nur zwei Kontaktstifte 10 verwendet werden, sind auch nur zwei Kontaktbuchsen 23 vorhanden. Neben den beiden Kontaktbuchsen 23 sind noch zwei weitere Aufnahmen 24 angeordnet, welche bei Bedarf mit Kontaktbuchsen 23 ausgestattet werden können. In Fig. 3 ist zu sehen, dass die Kontaktbuchsen 23 und die Aufnahmen 24 ebenfalls von einer Abdichtung 25 verschlossen sind, die ebenfalls von den Kontaktstiften 10 durchdrungen werden können und nach dem Zurückziehen der Kontaktstifte 10 die Kontaktbuchsen 23 wieder verschließen. Die Abdichtung 25 ist in Fig. 7 nicht dargestellt.

Die Abdichtungen 16 und 25 sind perforierbare Dichtungen und können beispielsweise aus Gummi hergestellt und von Anfang an mit einer Perforation versehen sein, welche das Durchdringen und das Herausziehen der Kontaktstifte 10 erleichtert, wobei allerdings gewährleistet sein muss, dass die Abdichtungen 16 und 25 auch ohne Kontaktstifte 10 so dicht sind, dass kein Funke oder Lichtbogen überspringen oder gezündet werden kann, wenn die Kontaktstifte 10 oder Kontaktbuchsen 23 unter Spannung stehen, um eine allfällige Explosionsgefahr zu minimieren. Außerdem muss die Abdichtung die Gefahr von Verschmutzung und das Eindringen von verschiedensten Flüssigkeiten unter den rauen Bedingungen eines Bohrprozesses verhindern.

In Fig. 9 ist ein Schnitt der Box 2 dargestellt, in dem eine vom Inneren der Box 2 zunächst schräg nach außen führende Bohrung 26 und weiters eine davon abzweigende, in Achsrichtung ausgerichteten Bohrung 27 zu sehen sind, die zu einer Ausnehmungen 28 führen, in der die Kontaktbuchsen 23 aufgenommen sind. Durch diese Bohrungen 26 und 27 und gegebenenfalls ein nicht dargestelltes Kniestück können die Kontaktbuchsen 23 mit einer im Inneren der Gestängerohre 32 angeordneten Leitung verbunden werden. In Fig. 10 ist ein Schnitt durch den Pin 1 dargestellt, in dem eine Bohrung 29 zu sehen ist, die vom Inneren des Pin 1 zum dem in dieser Zeichnung nicht dargestellten Schleifring führt. Auf diese Weise kann eine im Inneren eines Gestängerohres 32 angeordnete Leitung, gegebenenfalls über ein im Inneren des Pin 1 an die Bohrung 28 anschließendes, nicht dargestelltes Kniestück, auch mit den Schleifkontakten des Innenrings 8 verbunden werden.

In der Regel wird an einem Gestängerohr 32 an einem Ende ein Pin 1 und am anderen Ende eine Box 2 angeordnet sein, wobei die jeweiligen Kontaktelemente (Kontaktstifte 10 und Kontaktbuchsen 23) über die im Inneren des Gestängerohres 32 verlaufende elektrische Leitung miteinander verbunden sind. Durch Zusammenschrauben von Gestängerohren 32 über jeweils einen Pin 1 und eine Box 2 kann somit eine entlang des gesamten Bohrstranges verlaufende, durchgehende elektrische Leitung hergestellt werden.

Das Zusammenschrauben von Pin 1 und Box 2 erfolgt erfindungsgemäß wie folgt. In getrennten Zustand von Pin 1 und Box 2 wird der Fangring 4 von den Druckfedern 13 so weit vom Außenring 9 weg gedrückt, dass sein Wulst 17 bzw. dessen Dichtungsring 18 an einem nach innen ragenden Vorsprung 30 des Außenrings 5 anliegt. Da der Außenring 9 axial nicht verschiebbar ist, sind die Spitzen der Kontaktstifte 10 so weit im Fangring 4 nach innen gezogen, dass sie hinter der Abdichtung 16 liegen und diese nicht durchdringen. Wird die Box 2 über das konische Ende 6 des Pin 1 gesteckt und dabei verdreht, um die Box 2 auf den Pin 1 zu schrauben, kommt die Box 2 mit ihrer Stirnfläche 31 zunächst in Anlage an den Fangstift 15, der gegen die Kraft seiner Druckfeder nach hinten in den Fangring 4 gedrückt wird und spätestens nach einer vollständigen Umdrehung der Box 2 in die Fangbohrung 22 einrastet.

Von diesem Moment an werden mit der Box 2 auch der Fangring 4 und über die Kontaktstifte 10 der Außenring 9 mit gedreht. Sobald das Gewinde zwischen Pin 1 und Box 2 zu greifen beginnt, wird der Fangring 4 immer weiter gegen den Außenring 9 gedrückt bis er vollständig an ihm anliegt. Während dieser Bewegung beginnen die spitzen Fangstifte 10 zunächst die Abdichtung 16 und in weiterer Folge die Abdichtung 25 zu durchdringen, bis sie in die Kontaktbuchsen 23 eindringen und eine elektrische Verbindung herstellen. Da der Fangring 4 und die Box 2 durch den Fangstift 15 in Umfangsrichtung exakt zueinander ausgerichtet sind, ist auch ein exaktes Eintreten der Kontaktstifte 10 in die Kontaktbuchsen 23 gewährleistet.

Wenn die Verbindung zwischen Pin 1 und Box 2 wieder getrennt wird, wird beim Auseinanderschrauben von Pin 1 und Box 2 der Fangring 4 durch die Druckfedern 13 vom Außenring 9 weg gedrückt, so dass die Kontaktstifte 10 aus den Kontaktbuchsen 23 herausgezogen werden. Die Druckkraft der Druckfedern 13 muss daher so groß sein, dass sowohl die Reibung der Kontaktstifte 10 in den Kontaktbuchsen 23 und den Abdichtungen 16, 25 als auch die Reibung der Dichtungsringe 18, 20 sicher überwunden werden kann. Die Länge der Kontaktstifte 10 und der Federweg des Fangrings 4 sind so aufeinander abgestimmt, dass sich der Fangring 4 erst dann von der Stirnfläche 30 der Box 2 löst, wenn die Kontaktstifte 10 so weit zurückgezogen sind, dass sie die Abdichtungen 16, 25 nicht mehr durchdringen, so dass ein sicheres Trennen von Pin 1 und Box 2 gewährleistet ist.

Die Konstruktion löst das Problem, dass bei der Verschraubung der beiden Verbindungselemente zwei Bewegungskomponenten auftreten, nämlich eine in Umfangsrichtung und eine in Achsrichtung der Verbindungselemente. Aufgrund des Umstandes, dass eines der beiden Kontaktelement in Umfangsrichtung beweglich ist, kann es sich bei der Herstellung der elektrischen bzw. galvanischen Verbindungen zwischen den beiden Kontaktelement mit dem anderen Verbindungselement mitdrehen, so dass die beiden Verbindungselemente nur noch über die axiale Bewegungskomponente miteinander verbunden werden müssen.

Die Kompensation der Relativbewegung des Pins 1 und der Box 2 zur Herstellung der elektrischen Verbindung während des Verschraubungsprozess kann auch auf andere Weise erfolgen. Wesentlich ist die Auflösung der Freiheitsgrade der Bewegung zwischen dem Pin 1 bzw. der Box 2 bei der Verschraubung in Umfangsrichtung und in Axialrichtung. Es muss durch eine Einrichtung die Position des einen Kontaktelementes 10, z.B. die Steckerposition im Pin 1, mit der Position des anderen Kontaktelementes 23, z.B. der Buchsenposition in der Box 2, während der Verschraubung so ausgerichtet werden, dass die elektrischen Kontaktstifte in die elektrischen Buchsen treffen. Dies kann bevorzugt aber nicht zwingend über gefederte oder elektrische oder magnetisch aktivierte Fangstifte 15 erfolgen, die am Pin 1 oder and der Box 2 platziert sind und für eine Positionierung der Kontaktstifte während des Verschraubprozesses in Umfangsrichtung sorgen.

In Fig. 11 ist ein Gestängerohr 32 dargestellt, an dem an einem Ende ein Pin 1 und am anderen Ende eine Box 2 angeordnet sind. Im in Fig. 11 dargestellten Ausführungsbeispiel sind das Gestängerohr 32, der Pin 1 und die Box 2 einstückig ausgeführt, was eine mögliche Ausführungsform ist. In der Regel werden das Gestängerohr 32, der Pin 1 und die Box 2 aber separate Bauteile sein, welche fest miteinander verbunden sind.

Um eine elektrische Leitungen innerhalb des Gestängerohrs 32 verlegen zu können kann in einer Ausführungsform der Erfindung innerhalb des Gestängerohrs 32 ein Kabelrohr 33 angeordnet sein, welches über Kniestücke 34, 35 an den Pin 1 und der Box 2 bzw. die darin vorgesehenen Bohrungen 26, 29 angeschlossen sind. In die Bohrungen 26, 29 sind Fittinge 36 eingesetzt, welche die Bohrungen 26, 29 über konusförmige Schultern 37 gegenüber dem Inneren des Gestängerohrs 32 abdichten. In diese Fittinge 36 sind die Kniestücke 34, 35 dicht eingeschraubt.

Eine oder mehrere elektrische Leitungen können auf diese Weise vom Pin 1 zur Box 2 verlegt werden, ohne mit der im Inneren der Gestängerohre 32 befindlichen Spülflüssigkeit in Kontakt zu kommen.

Die elektrische Verbindung kann z.B. mittels Schleifringen hergestellt werden, wobei die elektrische Übertragung zwischen den Außenring und Innenring mittels Kugeln (wie ein Kugellager), oder mittels zwei auf einander schleifenden Metallringen (wie ein Gleitlager) oder mittels elektrischer Bürsten erfolgen kann.

Es ist aber auch möglich, zur Kompensation der Drehbewegung ein Kabel zu verwenden, das z.B. auf einer Kabeltrommel, die mit einer Spiral- oder Schraubenfeder versehen ist, aufgewickelt ist. Es wäre beispielsweise aber auch möglich, eine Spiral- oder Schraubenfeder selbst als elektrischen Leiter zu verwenden, welche die Relativbewegung zwischen dem beweglichen Kontaktelement und dem Pin 1 oder der Box2 kompensiert.

## Patentansprüche

1. Vorrichtung zum Verbinden von elektrischen Leitungen an miteinander verschraubbaren, im wesentlichen rohrförmigen Verbindungselementen (1, 2) von Gestängerohren (32), **dadurch gekennzeichnet, dass** an einem Verbindungselement (1) ein erstes elektrisches Kontaktelement (10) in Drehrichtung des Verbindungselementes (1) verschiebbar angeordnet ist und dass am anderen Verbindungselement (2) ein zweites elektrisches Kontaktelement (23) fest angeordnet ist.

2. Vorrichtung nach Anspruch 1, **dadurch gekennzeichnet, dass** das bewegliche Kontaktelement (10) an einem am Verbindungselement drehbar angeordneten Ring (9) angeordnet ist.

3. Vorrichtung nach Anspruch 2, **dadurch gekennzeichnet, dass** der Ring (9) ein Außenring eines Schleifrings (3) ist.

4. Vorrichtung nach einem der Ansprüche 1 bis 3, **dadurch gekennzeichnet, dass** das Kontaktelement (10) am Ring (9) wenigstens ein in Achsrichtung vom Ring (9) abstehender Kontaktstift ist.

5. Vorrichtung nach Anspruch 2 und 4, **dadurch gekennzeichnet, dass** in Achsrichtung vor dem Ring (9) ein Fangring (4) angeordnet ist, der eine Durchtrittsöffnung (11) für den Kontaktstift (10) aufweist.

6. Vorrichtung nach Anspruch 5, **dadurch gekennzeichnet, dass** der Fangring (4) einen vorzugsweise federnd gelagerten Fangstift (15) aufweist, der in eine Fangöffnung (22) am anderen Verbindungselement (2) eingreifen kann.

7. Vorrichtung nach Anspruch 5 oder 6, **dadurch gekennzeichnet, dass** der Fangring (4) in Längsrichtung des Kontaktstiftes (15) relativ zum Schleifring (2) beweglich ist.

8. Vorrichtung nach Anspruch 7, **dadurch gekennzeichnet, dass** der Fangring (4) von einer ersten Stellung, in welcher die Spitze des Kontaktstiftes (10) innerhalb des Fangrings (4) liegt, in eine zweite Stellung, in welcher die Spitze des Kontaktstiftes (10) außerhalb des Fangrings (4) liegt, beweglich ist.

9. Vorrichtung nach Anspruch 7 oder 8, **dadurch gekennzeichnet, dass** der Fangring (4) von wenigstens einer Feder (13) von seiner ersten Stellung in Richtung zur zweiten Stellung gedrückt wird.

10. Vorrichtung nach einem der Ansprüche 5 bis 9, **dadurch gekennzeichnet, dass** die Durchtrittsöffnung (11) auf der vom Schleifring (2) abgewandten Seite eine Abdichtung (16) aufweist.

11. Vorrichtung nach einem der Ansprüche 4 bis 10, **dadurch gekennzeichnet, dass** das fest angeordnete Kontaktelement (23) eine Kontaktbuchse ist, die auf der dem anderen Kontaktelement (10) zugewandten Seite eine Abdichtung (25) aufweist.

12. Vorrichtung nach Anspruch 10 oder 11, **dadurch gekennzeichnet, dass** die Abdichtung (16, 25) eine perforierbare Dichtung, z.B. eine Gummidichtung, ist.

13. Vorrichtung nach einem der Ansprüche 2 bis 12, **dadurch gekennzeichnet, dass** der Ring (9) und der Fangring (4) von einem Außenring (5) umgeben sind.

14. Vorrichtung nach Anspruch 13, **dadurch gekennzeichnet, dass** der Außenring (5) einen Außendurchmesser aufweist, der größer als der Außendurchmesser der Verbindungselemente (1, 2) ist.

15. Vorrichtung nach einem Ansprüche 1 bis 14, **dadurch gekennzeichnet, dass** in den Verbindungselementen (1, 2) Bohrungen (26, 27; 29) angeordnet sind, durch welche die elektrischen Leitungen führen.

16. Vorrichtung nach einem der Ansprüche 1 bis 15, **dadurch gekennzeichnet, dass** an die elektrischen Leitungen eine Trägerfrequenzanlage angeschlossen ist.

## Claims

1. Device for connecting electrical lines on essentially tubular connecting elements (1, 2) of drill pipes (32) that can be screwed together, **characterised in that** on one connecting element (1) a first electrical contact element (10) is arranged and movable in a direction of rotation of the connecting element (1), and **in that** on the other connecting element (2) a second electrical contact element (23) is arranged in a fixed manner.

2. Device according to Claim 1, **characterised in that** the movable contact element (10) is arranged on a ring (9) that is rotatable on the connecting element.

3. Device according to Claim 2, **characterised in that** the ring (9) is an outer ring of a slip ring (3).

4. Device according to one of the Claims 1 to 3, **characterised in that** the contact element (10) on the ring (9) is at least one contact pin protruding from the ring (9) in an axial direction.

5. Device according to Claims 2 and 4, **characterised in that** in the axial direction ahead of the ring (9) a capture ring (4) is arranged, which has a passage opening (11) for the contact pin (10).

6. Device according to Claim 5, **characterised in that** the capture ring (4) has a preferably spring mounted capture pin (15) which can engage in a capture opening (22) on the other connecting element (2).

7. Device according to Claim 5 or 6, **characterised in that** the capture ring (4) is movable in a longitudinal direction of the contact pin (15) relative to the slip ring (2).

8. Device according to Claim 7, **characterised in that** the capture ring (4) can be moved from a first position, in which the tip of the contact pin (10) lies within the capture ring (4), into a second position, in which the tip of the contact pin (10) lies outside the capture ring (4).

9. Device according to Claim 7 or 8, **characterised in that** the capture ring (4) is pushed by at least one spring (13) from its first position in the direction towards the second position.

10. Device according to one of the Claims 5 to 9, **characterised in that** the passage opening (11) has a seal (16) on the side facing away from the slip ring (2).

11. Device according to one of the Claims 4 to 10, **characterised in that** the contact element (23) arranged in a fixed manner is a contact bush, which has a seal (25) on the side facing towards the other contact element (10).

12. Device according to Claim 10 or 11, **characterised in that** the seal (16, 25) is a seal that can be perforated, e.g. a rubber seal.

13. Device according to one of the Claims 2 to 12, **characterised in that** the ring (9) and the capture ring (4) are surrounded by an outer ring (5).

14. Device according to Claim 13, **characterised in that** the outer ring (5) has an outer diameter that is larger than the outer diameter of the connecting elements (1, 2).

15. Device according to one of the Claims 1 to 14, **characterised in that** holes (26, 27; 29) are arranged in the connecting elements (1, 2), through which the electrical lines lead.

16. Device according to one of the Claims 1 to 15, **characterised in that** a carrier frequency system is connected onto the electrical lines.

## Revendications

1. Dispositif pour relier des conduites électriques sur des éléments de liaison (1, 2) sensiblement tubulaires, pouvant être vissés l'un à l'autre, de tiges de forages (32), **caractérisé en ce que**, sur un élément de liaison (1), un premier élément de contact électrique (10) est disposé de manière à pouvoir coulisser dans la direction de rotation de l'élément de liaison (1) et **en ce que** sur l'autre élément de liaison (2), un deuxième élément de contact électrique (23) est disposé de manière fixe.

2. Dispositif selon la revendication 1, **caractérisé en ce que** l'élément de contact (10) mobile est disposé sur une bague (9) disposée de manière à pouvoir tourner sur l'élément de liaison.

3. Dispositif selon la revendication 2, **caractérisé en ce que** la bague (9) est une bague extérieure d'une bague glissante (3).

4. Dispositif selon l'une des revendications 1 à 3, **caractérisé en ce que** l'élément de contact (10) sur la bague (9) est une tige de contact dépassant de la bague (9) en direction d'axe.

5. Dispositif selon les revendications 2 et 4, **caractérisé en ce qu'**une bague de capture (4) est disposée en direction d'axe devant la bague (9), laquelle présente une ouverture de passage (11) pour la tige de contact (10).

6. Dispositif selon la revendication 5, **caractérisé en ce que** la bague de capture (4) présente une tige de capture (15) de préférence montée de manière élastique, laquelle peut se mettre en prise dans une ouverture de capture (22) au niveau de l'autre élément de liaison (2).

7. Dispositif selon la revendication 5 ou 6, **caractérisé en ce que** la bague de capture (4) est mobile en direction longitudinale de la tige de contact (15) par rapport à la bague glissante (2).

8. Dispositif selon la revendication 7, **caractérisé en ce que** la bague de capture (4) peut se mouvoir d'une première position dans laquelle la pointe de la tige de contact (10) se situe à l'intérieur de la bague de capture (4), à une deuxième position dans laquelle la pointe de la tige de contact (10) se situe en-dehors de la bague de capture (4).

9. Dispositif selon la revendication 7 ou 8, **caractérisé en ce que** la bague de capture (4) est poussée, par au moins un ressort (13), de sa première position en direction de la deuxième position.

10. Dispositif selon l'une des revendications 5 à 9, **caractérisé en ce que** l'ouverture de passage (11) présente un colmatage (16) sur le côté tournant le dos à la bague glissante (2).

11. Dispositif selon l'une des revendications 4 à 10, **caractérisé en ce que** l'élément de contact (23) disposé de manière fixe est une douille de contact qui présente un colmatage (25) sur le côté tourné vers l'autre élément de contact (10).

12. Dispositif selon la revendication 10 ou 11, **caractérisé en ce que** le colmatage (16, 25) est un joint pouvant être perforé, par exemple un joint en caoutchouc.

13. Dispositif selon l'une des revendications 2 à 12, **caractérisé en ce que** la bague (9) et la bague de capture (4) sont entourées par une bague extérieure (5).

14. Dispositif selon la revendication 13, **caractérisé en ce que** la bague extérieure (5) présente un diamètre extérieur qui est supérieur au diamètre extérieur des éléments de liaison (1, 2).

15. Dispositif selon l'une des revendications 1 à 14, **caractérisé en ce que** des perçages (26, 27 ; 29) sont aménagés dans les éléments de liaison (1, 2), à travers lesquels perçages passent les conduites électriques.

16. Dispositif selon l'une des revendications 1 à 15, **caractérisé en ce qu'**une installation à courant porteur est raccordée aux conduites électriques.
